# EUROPÄISCHE PATENTSCHRIFT

(11) **EP 1 344 855 B1**
(45) Veröffentlichungstag und Bekanntmachung des Hinweises auf die Patenterteilung: **26.07.2006**
(21) Anmeldenummer: 03003372.4
(22) Anmeldetag: 14.02.2003
(51) Int. Cl.: D03J 1/22

(54) **Breithalteeinrichtung**
Temple
Templet

(30) Priorität: 14.03.2002 DE 10211149
(43) Veröffentlichungstag der Anmeldung: 17.09.2003
(73) Patentinhaber: LINDAUER DORNIER GESELLSCHAFT M.B.H, 88129 Lindau (DE)
(72) Erfinder: Krumm, Valentin, 88138 Hergensweiler (DE)

(56) Entgegenhaltungen:
- DE-C- 19 538 137
- US-A- 2 434 820
- US-A- 4 919 171
- US-A- 5 305 803

## Beschreibung

Die Erfindung betrifft eine Breithalteeinrichtung für ein auf einer Webmaschine herzustellendes Gewebe, umfassend einen Grundkörper, der wenigstens über die herzustellende Breite des Gewebe unter Ausbildung eines Hohlraumes in diesem ein von dem Gewebe geführtes, rotationssymmetrisches Breithalteelement mit vorbestimmten Durchmesser aufnimmt und wobei der Grundkörper zwischen einer ersten Gewebeumlenkung und einer zweiten Gewebeumlenkung einen Schlitz mit einem lichten Abstand ausbildet, welcher Abstand kleiner ist als der Außendurchmesser des Breithaltelements.

Breithalteeinrichtungen mit einem vorgenannten Breithaltelement sind z.B. aus den Dokumenten CH 252,997, DE 22 43 669 C2 und EP 0 336 409 B1 bekannt.

Aus der Praxis sind ferner Breithalteeinrichtungen bekannt, deren Breithaltelement aus einem rotationssymmetrischen Voll-Metallstab besteht, dessen Mantelfläche mit einer Gummierung versehen ist.
Derartige Breithalteelemente sind relativ schwer und daher, insbesondere in Webmaschinen, in der Handhabung nicht zufriedenstellend.
Bekannt sind des weiteren Breithalteelemente, die aus Voll-Polymermaterial bestehen und z.B. eine profilierte Mantelfläche besitzen.
Sowohl die als gummierte Metallstäbe ausgebildeten Breithalteelemente als auch die als Voll-Polymermaterial ausgebildeten Breithalteelemente haben den Nachteil einer nur relativ geringen Standzeit, d.h. ihre Einsatzdauer ist aufgrund eines relativ hohen Verschleisses sehr begrenzt.

Es ist daher Aufgabe der Erfindung, für Breithalteeinrichtungen der eingangs genannten Gattung ein Breithalteelement zu schaffen, das bei extrem guter Breithaltewirkung über die Webbreite verschleissarm und massearm ist und für alle hochwertigen Gewebe Anwendung finden kann.

Die Aufgabe wird erfindungsgemäße dadurch gelöst, dass das Breithalteelement ein einstückiger, sich über die Breite des herzustellenden Gewebes erstreckender, metallischere, hohlzylindrischer Körper ist, dessen äußere Mantelfläche oberflächenbehandelt ist.

Der Körper besteht erfindungsgemäß vorzugsweise aus rostfreiem V4A-Stahl.
Die Wandstärke des Körpers ist erfindungsgemäß bei einem Außendurchmesser von mehr als 10 mm größer als 0,4 mm, vorzugsweise 0,7mm bei einem Außendurchmesser von 15 mm.

Zum Erzielen der notwendigen Breithaltewirkung auf das Gewebe besitzt die Mantelfläche des Körpers erfindungsgemäß eine Rautiefe Rt ≥ 10 µm, vorzugsweise eine Rautiefe Rt = 20 bis 50 µm.

Die Erfindung wird nachstehend an einem Ausführungsbeispiel erläutert.

In der Zeichnungsfigur ist am Beispiel einer Luftdüsenwebmaschine die Breithalteeinrichtung 1 und ein von der Webblattstütze 2 einer Luftdüsenwebmaschine getragenes Webblatt 3 in der Seitenansicht dargestellt.
Ein mit der Webmaschine lösbar verbundener Grundkörper 4, deren Länge entsprechend der maximalen Webbreite bemessen ist, bildet zusammen mit einem sogenannten abnehmbaren Deckel 5 einen Hohlraum 6 aus.
Der Grundkörper 4 besitzt vor dem Hohlraum 6 einen Vorsprung 4a mit einer ebenen Stützfläche für das herzustellende Gewebe 7.
Zwischen einer ersten Gewebeumlenkung 4b des Grundkörpers 4 und einer zweiten Gewebeumlenkung 5a am Deckel 5 ist ein über die Webbreite reichender Schlitz 8 mit einem lichten Abstand ausgebildet, welcher Abstand kleiner ist als der Außendurchmesser des von dem Gewebe 7 umschlungenen Breithaltelements 9.

Das erfindungsgemäß als einstückiger, hohlzylindrischer Körper ausgebildete Breithalteelement 9 besteht aus rostfreiem V4A-Stahl und ist relativ massearm, weil dessen Wandstärke bei einem Außendurchmesser von etwa 15 mm nur etwa 0,7 mm beträgt.
Die oberflächenbehandelte Mantelfläche des Breithalteelements 9 erzielt mit der erfindungsgemäßen Rautiefe Rt von mehr als 10 µm in überraschender Weise eine ausgezeichnete, beschädigungsfreie Breithaltewirkung auf das herzustellende Gewebe 7. Darüber hinaus haben Erprobungen mit dem erfindungsgemäß ausgebildeten Breithalteelement 9 eine vergleichsweise hohe Standzeit ergeben.

### Bezugszeichen

- 1: Breithalteeinrichtung
- 2: Webblattstütze
- 3: Webblatt
- 4: Grundkörper
- 4a: Vorsprung
- 4b: Gewebeumlenkung
- 5: Deckel
- 5a: Gewebeumlenkung
- 6: Hohlraum
- 7: Gewebe
- 8: Schlitz
- 9: Breithalteelement

## Patentansprüche

1. Breithalteeinrichtung für ein auf einer Webmaschine herzustellendes Gewebe, umfassend einen Grundkörper, der wenigstens über die herzustellende Breite des Gewebes unter Ausbildung eines Hohlraumes in diesem ein von dem Gewebe geführtes, rotationssymmetrisches Breithalteelement mit vorbestimmten Durchmesser aufnimmt und wobei der Grundkörper zwischen einer ersten Gewebeumlenkung und einer zweiten Gewebeumlenkung einen Schlitz mit einem lichten Abstand ausbildet, welcher Abstand kleiner ist als der Außendurchmesser des Breithalteelements, **dadurch gekennzeichnet, dass** das Breithalteelement (9) ein einstückiger, sich über die Breite des herzustellenden Gewebes (7) erstreckender, hohlzylindrischer metallischer Körper ist, dessen Außendurchmesser bei D ≥ 10 mm vorzugsweise 15 mm, eine Wandstärke s ≥ 0,4 mm vorzugsweise 0,7 mm besitzt, dessen Materialqualität der von V4A-Stahl entspricht und dessen äußere Mantelfläche eine Rautiefe Rt ≥ 10 µm, vorzugsweise 20 bis 50 µm beträgt.

## Claims

1. A temple device for a fabric to be produced on a loom, comprising a base member, which, at least across the width of the fabric to be produced, forms a hollow space and receives therein a rotationally symmetrical temple element of predetermined diameter guided by the fabric, and wherein between a first fabric direction change point and a second fabric direction change point the base member forms a slot having an inner clearance, which clearance is less than the outer diameter of the temple element, **characterised in that** the temple element (9) is a one-piece, hollow-cylindrical metal body extending across the width of the fabric (7) to be produced, which body at the outer diameter D ≥10 mm, preferably 15 mm, has a wall thickness s ≥0.4 mm, preferably 0.7 mm, the material quality of the body corresponding to that of V4A steel and the outer surface of which has a roughness depth Rt ≥10 *µ*m, preferably 20 to 50 *µ*m.

## Revendications

1. Dispositif tendeur de largeur pour un tissu à fabriquer sur un métier mécanique, comprenant un corps de base qui reçoit au moins sur la largeur à fabriquer du tissu, en formant un espace creux dans celui-ci, un élément tendeur de largeur à symétrie de révolution, avec un diamètre prédéterminé, guidé par le tissu, et étant précisé que le corps de base forme entre un premier changement de direction du tissu et un second changement de direction du tissu une fente avec un écartement, lequel écartement est plus faible que le diamètre extérieur de l'élément tendeur de largeur, **caractérisé en ce que** l'élément tendeur de largeur (9) est un corps métallique monobloc en forme de cylindre creux, s'étendant sur la largeur du tissu à fabriquer (7), corps dont le diamètre extérieur possède une épaisseur de paroi s ≥ 0,4 mm, de préférence 0,7 mm lorsque D ≥ 10 mm, de préférence 15 mm, corps dont la qualité du matériau correspond à celle de l'acier V4A et dont la surface extérieure de l'enveloppe comporte une profondeur de rugosité Rt ≥ 10 µm, de préférence de 20 à 50 µm.
